# EUROPÄISCHE PATENTANMELDUNG

(11) **EP 4 491 054 A2**
(43) Veröffentlichungstag der Anmeldung: **15.01.2025**
(21) Anmeldenummer: 24187964.2
(22) Anmeldetag: 11.07.2024
(51) Int. Cl.: A43B 7/06, A43B 9/00, A43B 13/12, A43B 17/08

(54) **VERFAHREN ZUR HERSTELLUNG EINES SCHUHS MIT EINER BRANDSOHLENSEITIGEN EINLAGE**

(30) Priorität: 14.07.2023 DE 102023118679
(71) Anmelder: Mayer GbR, 88145 Friedrichshafen (DE)
(72) Erfinder: Mayer, Achim, 73342 Bad Ditzenbach-Gosbach (DE)
(74) Vertreter: Riebling, Peter

(57) **Zusammenfassung**

Verfahren zur Herstellung eines Schuhs (5) mit einem Sohlenchassis (1), das mindestens aus einer Brandsohle (6) besteht, die nach unten hin durch eine Laufsohle (10) abgedeckt ist, wobei in einem ersten Verfahrensschritt der um einen Leisten (18) gezogene Schaft (2) mit seinem randseitigen Zwickeinschlag (3) mit der Brandsohle (6) verbunden wird, wobei in einem zweiten Verfahrensschritt eine blattförmige und biegbare Einlage (8) durch Aussparungen (9) in der Brandsohle (6) in einen Aufnahmeraum (7) gesteckt wird, der zwischen der Bodenseite des Leistens (18) und der Oberseite der Brandsohle (6) gebildet ist,
und dass in einem dritten Verfahrensschritt die Laufsohle (10) an der Bodenseite der Brandsohle (6) befestigt wird.

## Beschreibung

Gegenstand der Erfindung ist ein Verfahren zur Herstellung eines Schuhs mit einer brandsohlenseitigen Einlage.

Gegenstand ist auch ein Verfahren zur Herstellung eines Schuhs bei dem die brandsohlenseitige Einlage aus einer federelastischen Struktursohle besteht.

Die Erfindung betrifft auch einem nach dem Verfahren hergestellter Schuh, sowie einen über die federelastische Struktursohle belüfteten Schuh.

Ein Verfahren zur Herstellung eines Schuhs nach dem Oberbegriff des Patentanspruchs 1 ist beispielsweise mit der auf den gleichen Anmelder zurückgehenden EP 3 654 795 B1 bekannt geworden.

Besonderes Merkmal dieser Druckschrift ist der Aufbau der Brandsohle. Zentrales Merkmal eines Schuhbaus ist die Innensohle, das heißt die Brandsohle, welche das Bodenteil ist, auf dem beim fertigen Schuh der Fuß steht, sofern nicht eine zusätzliche Deck- oder Einlegesohle darübergelegt ist. Um die Brandsohle als tragendes Element gruppiert sich der restliche Schuh, wobei die Brandsohle randseitig oben mit dem Schaft befestigt wird und unten mit der Laufsohle. Der Zusammenbau des Schuhs findet auf dem formgebenden Leisten statt. Über ihn wird der Schaft gezogen (gezwickt) oder gestrobelt (genäht) an dem die Brandsohle befestigt wird. Dann werden Schaft und Schuhboden miteinander verbunden. Dabei liegt der Schaftrand (Zwickeinschlag) unter dem Brandsohlenrand. Die Verbindung kann auf mannigfaltige Weise (sogenannte Machart) geschehen. In der industriellen Fertigung ist heute das Verkleben (klebegezwickt) und strobeln (annähen) üblich. Bei teureren Schuhen wird auch genäht (flexibel genäht, durchgenäht oder rahmengenäht). Bei geklebten Schuhen werden die Brandsohlenunterfläche und der anzuklebende Schaftrand zunächst provisorisch miteinander verbunden und anschließend die Laufsohle mit hitzeaktivierbarem Klebstoff eingestrichen und unter die Innensohle geklebt.

Bei angespritzten Böden (z. B. bei Sportschuhen) wird der an die Innensohle geklebte oder gestrobelte (mit einer Zickzacknaht befestigte) Schaft zuvor in einem Form eingebracht, sodass von unten der Boden angespritzt werden kann und sich beim Erkalten mit der Innensohle und dem unteren Schaftrand verbindet. Das Profil erhält die Laufsohle durch die Form, in der sie erkaltet.

Bei der Herstellung von Schuhen nach der eigenen EP 3 654 795 B1 hat sich herausgestellt, dass die Fertigung verbessert und vereinfacht werden kann, denn zur Integration der dort beschriebenen, federelastischen Struktursohle war es notwendig, die Struktursole aus dem automatisierten Fertigungsablauf herauszunehmen und in einem mehrere Arbeitsgänge umfassenden Sonderverfahren mit einer oberen und unteren vliesartigen Deckschicht zu verbinden, die einen umlaufenden Rand ausbildete. Ein solcher umlaufender Rand ist beispielsweise in Figur 1 der genannten Druckschrift mit dem Bezugszeichen 10 zu entnehmen. Erst durch die Ummantelung der federelastischen Struktursohle mit der dort als Druckplatte bezeichneten Zusatzschicht war es möglich, die federelastische Sohle in den Verbund der Brandsohle zu integrieren und randseitig mit der Brandsohle zu verbinden. Dies war jedoch mit einem erhöhten Fertigungsaufwand und zusätzlichen Kosten verbunden.

Beim Gegenstand der vorbekannten EP 3 654 795 B1 hat sich herausgestellt, dass der angestrebte Belüftungseffekt mit einfacheren Mitteln zu erreichen ist.

Darüber hinaus wurde erkannt, dass das vereinfachte Herstellungsverfahren sich nicht nur auf die Möglichkeit bezieht, strukturierte, metallische Struktursohlen mit der Brandsohle in einfacher Weise zu verbinden, sondern dass diese Möglichkeit für alle möglichen und denkbaren Einlagen jeglicher Art gilt, bei denen es darum geht, die Einlage möglichst schnell und günstig während der Fertigung mit der Brandsohle zu verbinden, um zu erreichen, dass die Einlage nach Fertigstellung des Schuhaufbaus in den Innenraum des Schuhs hineinragt und dort ihre besonderen Eigenschaften entfaltet.

Deshalb erstreckt sich die Erfindung auf sämtliche möglichen blattförmigen und biegbaren Einlagen, die bevorzugt spezielle Eigenschaften aufweisen, wie zum Beispiel eine besondere Biegbarkeit, eine besondere Belüftung, besondere hygienische Eigenschaften oder mechanisch stabilisierende Eigenschaften.

Der Erfindung liegt deshalb die Aufgabe zugrunde, ein aus der EP 3 654 795 B1 bekanntes Verfahren zur Herstellung eines Schuhs so weiterzubilden, dass eine blattförmige, biegbare Einlage, insbesondere eine federelastische Struktursohle, einfacher und kostengünstiger in das Sohlenchassis des Schuhs integriert werden kann.

Als weitere Aufgabe wird angegeben, den bekannten Belüftungseffekt einer federelastischen Struktursohle mit einfacheren Mitteln zu realisieren.

Zur Lösung der gestellten Aufgabe ist die Erfindung durch die technische Lehre des Anspruchs 1 gekennzeichnet.

Vorteilhaftes Merkmal der Erfindung ist, dass es nun nicht mehr notwendig ist, die biegbare, blattförmige Einlage, insbesondere in ihrer Ausführung als federelastische Struktursohle, mit einer zusätzlichen vliesartigen Deckschicht unter Ausbildung einer vernähbaren Randschicht zu versehen, sondern dass stattdessen die Einlage, insbesondere die federelastische Struktursohle "nackt", das heißt unbearbeitet und durch keine weiteren Zusatzmaßnahmen beeinträchtigt, unmittelbar im Produktionsablauf bei der Schuhfertigung in der Brandsohle integriert werden kann.

Dies erfolgt nach der bevorzugten technischen Lehre des unabhängigen Anspruches 1 dadurch, dass die blattförmige, biegbare Einlage durch Aussparungen in der Brandsohle von unten her in einen zwischen der Bodenseite des Leistens und der Oberseite der Brandsohle gebildeten Aufnahmeraum hineingesteckt wird, wobei sie damit unmittelbar ohne weitere Befestigungsmittel - bevorzugt formschlüssig - von der Brandsohle umfasst wird.

Die Größe der Aussparungen ist bevorzugt so zu bemessen, dass eine biegbare, blattförmige Einlage, deren Größe etwa dem Fußumriß des Trägers entspricht, ohne große Schwierigkeiten durch die mindestens eine Aussparung der Brandsohle hindurchgeführt werden kann. Durch die Kombination einer solchen Einlage mit der Brandsohle werden dem Schuhaufbau neue Eigenschaften verliehen, wie z. B. eine mechanische Verstärkung und/oder hygienische und/oder physikalische Eigenschaften, die durch die Art und Zusammensetzung der Einlage erreicht werden.

Die "nackte", das heißt, die nicht-ummantelte Ausführung einer Einlage, insbesondere einer federelastischen Struktursohle, deren Oberseite unmittelbar in den Schuhinnenraum hineinragt, hat den Vorteil, dass das Material der Einlage in den Innenraum des Schuhs hineinragt und direkt der Fußsohle des Benutzers gegenüberliegt. Sie kann entweder direkt mit ihrer Oberfläche an der Fußsohle des Trägers anliegen oder sie kann mit einer textilen Abdeckung oder einer Einlegesohle abgedeckt sein.

Die blattförmige und biegbare Einlage kann deshalb mit duftenden und/oder schweißabsorbierenden Stoffen und/oder mit schweißunterdrückenden Substanzen getränkt sein. Sie kann mechanisch stabilisierende Eigenschaften aufweisen, wie die hier genannte federelastische Struktursohle und/oder sie kann einen Belüftungseffekt an der Fußsohle des Trägers erzeugen.

Die Brandsohle hat in vorteilhafter Weise entsprechend dimensionierte Aussparungen, durch welche es möglich ist, die Einlage in den Zwischenraum zu schieben, der zwischen der Bodenseite des Leistens und der Oberseite der Brandsohle gebildet wird. Dadurch kommt die Einlage, bevorzugt die federelastische Struktursohle, ohne weitere Maßnahmen an den richtigen Anbringort im Sohlenchassis, ohne dass es einer randseitigen Befestigung am Schaft oder der Brandsohle bedarf.

Um die elastisch biegbare Einlage, bevorzugt die federelastische Struktursohle durch die Aussparungen der Brandsohle von unten her in den genannten Zwischenraum zwischen der Brandsohle und der Bodenseite des Leistens einzustecken, kann es in einer Weiterbildung der Erfindung vorgehen sein, dass dabei die Einlage elastisch gebogen oder verformt wird, um eine Einführung durch die Aussparungen in der Brandsohle zu ermöglichen. Sie kann demnach aufgrund ihrer Federelastizität gebogen und in diesem Biegezustand durch die Aussparungen in der Brandsohle hindurchgeführt werden, wodurch sie dann an Ort und Stelle ihres Endverbleibs zurück in die Grundstellung springt, um in der gewünschten Endstellung zu verbleiben.

Der Schaft wird auf die Brandsohle (mit Aussparungen) gezogen und angenäht oder gezwickt. Die stabilisierende Einlage wird dann durch die Aussparungen der Brandsohle hineingeschoben.

Dabei ist es vorteilhaft, wenn die Brandsohle mit einem der oben genannten Verfahren bereits schon randseitig mit dem Schaft verbunden ist, sodass sich ein stabiler Zwischenraum zwischen der Bodenseite des Leistens und der Oberseite der Brandsohle zum Einschieben der biegbaren Einlage ergibt.

Nachdem auch die Brandsohle eine gewisse Biege-Elastizität aufweist, ist damit gesorgt, dass die Brandsohle, die auf ihrer Oberseite lagernde, blattförmige Einlage gegen die Unterseite des Leistens drückt und somit lagenfixiert.

In einem weiteren Arbeitsgang kann es dann vorgesehen sein, dass eine endgültige Verbindung zwischen der Brandsohle und der an der Oberseite formschlüssig anliegenden Einlage hergestellt wird. Eine erste Möglichkeit ist dabei, die Brandsohle von der Unterseite mit einem Klebstoff einzustreichen, der auch durch die Aussparungen der Brandsohle bis an die Unterseite der Einlage gelangt und diese mittels eines Klebeverbundes mit der Brandsohle verbindet.

Eine andere Ausgestaltung kann vorsehen, dass die Laufsohle an die Brandsohle in einer Spritzgussform oder einer Schäumform angespritzt wird, wodurch das flüssige Kunststoffmaterial auch durch die Aussparungen der Brandsohle hindurchtritt und an die Unterseite der Einlage gelangt, um so die Einlage fest und unverschiebbar mit der Brandsohle zu verbinden.

Vorteil aller beschriebenen Maßnahmen ist, dass es nun erstmals möglich ist, die Brandsohle ohne weitere Decklage unmittelbar in den Innenraum des Schuhs hineinragen zu lassen, sodass der Betrachter beim Blick in den Innenraum des Schuhs die "nackte" Einlage sehen kann. Falls die Einlage als Struktursohle ausgebildet ist, ragen die charakteristischen schrägverlaufenden Rippen in den Innenraum hinein und liegen dann mittelbar (über geeignete Abdeckungen) oder unmittelbar an der Fußsohle des Trägers an. Im zweiten Fall genügt es, in den Innenraum des Schuhs auf die gerippte Struktursohle eine Einlegesohle einzulegen.

Vorteil der erfindungsgemäßen Maßnahmen nach dem unabhängigen Anspruch 1 und die sich daran anschließenden Unteransprüche ist, dass die Integration einer bandsohlenseitigen Einlage, bevorzugt einer federelastischen Struktursohle, in der Schuhfertigung automatisiert erfolgen kann, was bedeutet, dass es nicht mehr notwendig ist, die Struktursohle mit weiteren Decklagen zu verbinden und randseitig mit dem Schaft zu verbinden. Vielmehr wird bei der automatisierten Schuhfertigung - wie beschrieben - die Einlage durch Aussparungen in der Brandsohle in den Zwischenraum zwischen der Unterseite des Leistens und der Oberseite der Brandsohle hineingeschoben und verbleibt dort bis zum Ende des Produktionsvorgangs. Damit ist die Schuhherstellung schneller, kostengünstiger und es können höhere Stückzahlen pro Zeiteinheit produziert werden.

Ein Schuh, mit den genannten Merkmalen ist Gegenstand des unabhängigen Anspruches 7. Daraus ergibt sich erfindungsgemäß eine besondere Form und Ausgestaltung einer Brandsohle, bei der es besonders vorteilhaft ist, wenn die Brandsohle geeignet große Aussparungen für die Einführung einer Einlage, bevorzugt einer federelastisch biegbaren Struktursohle, aufweist, was eine besondere Formgebung der Brandsohle voraussetzt. Die Brandsohle kann dabei aus einem blattförmigen, dünnen Vliesmaterial oder Leder oder Kunststoff oder aus Verbundstoffen bestehen.

In der Brandsohle können eine Vielzahl von relativ großen Aussparungen in gegenseitigem Abstand zueinander angeordnet sein, sodass insgesamt die in gegenseitigem Abstand zueinander angeordneten Aussparungen in der Brandsohle bevorzugt einen Flächenanteil von 60-80% der Gesamtfläche der Brandsohle einnehmen können.

Durch die Anordnung der relativ groß ausgebildeten Aussparungen ergibt sich zusätzlich ein guter Belüftungseffekt für den Innenraum im Schuh, wie nachfolgend beschrieben wird. Damit besteht ein unmittelbarer Zusammenhang zwischen den Aussparungen in der Brandsohle und der Möglichkeit, die Brandsohle bei elastischer Verformung durch diese Aussparungen hindurch an die Bodenseite des Leistens einzustecken. Die genannten Aussparungen haben demnach den zur technischen Lehre des unabhängigen Anspruches 8 verbindenden Gesamtzusammenhang, dass nämlich durch die Größe der Aussparungen ein überlegener Belüftungseffekt im Innenraum des Schuhs erzeugt wird.

Die Art und Zusammensetzung einer belüfteten Struktursohle ist beispielsweise aus der EP 3 654 795 B1 bekannt. Die mechanischen Eigenschaften einer federelastischen Struktursohle und die damit verbundenen Vorteile sind beispielsweise aus der DE 100 15 240 A1 zu entnehmen.

Mit der technischen Lehre des unabhängigen Anspruches 8 wird nun - im Gegensatz zum Stand der Technik nach der EP 3 654 796 B1 der Belüftungseffekt in die Einlegesohle verlegt, was bisher noch nicht bekannt war.

In der genannten EP 3 654 795 B1 ist der Belüftungseffekt auf die Anordnung einer separaten Druckplatte angewiesen, die mit den Bezugszeichen 10 und 20 bezeichnet war, wobei eine zusätzliche Einlegesohle 23 erforderlich war. Nach der technischen Lehre des unabhängigen Anspruches 8 erfolgt nun der Belüftungseffekt dadurch, dass die vorher notwendige Druckplatte 10, 20 entfällt und die Einlegesohle selbst eine im Längsschnitt wellenförmige Rillenstruktur aufweist, die komplementär - nämlich einander ergänzend - zur Rillenstruktur der Struktursohle ist.

Für den Begriff "komplementärer, nämlich einander ergänzend" gibt es zwei verschiedene Ausführungsformen. In einer ersten Ausführungsform ist vorgesehen, dass die Wellenform der Rillenstruktur der Struktursohle gegenläufig zur Wellenform der Einlegesohle ist.

Eine solche gegenläufige Formgebung ist beispielsweise aus der Figur 17a der EP 3 654 795 B1 zu entnehmen. In einer davon abweichenden Ausführungsform kann es vorgesehen sein, dass die Wellenform der Rillenstruktur der Struktursohle gleichläufig zur Wellenform der Einlegesohle ist, was beispielsweise aus Figur 4 der genannten Druckschrift zu entnehmen ist. Beide Ausführungsformen werden in Verbindung mit einer neuartigen Einlegesohle als erfinderisch beansprucht.

Insbesondere bei einer gegenläufigen Anordnung der Rillenstruktur der Einlegesohle zur Rillenstruktur der Struktursohle ergibt sich ein guter Belüftungseffekt, weil sich großvolumige Belüftungsräume zwischen den beiden einander zugeordneten und komplementären Rippenstrukturen bilden, was zu einem guten Belüftungseffekt direkt unterhalb der Fußsohle des Benutzers führt. Die Belüftungskanäle der Einlegesohle können relativ groß dimensioniert werden und sind direkt gegen die Fußunterseite des Benutzers gerichtet, sodass sich beim Gehen ein spürbarer Belüftungseffekt an der Fußsohle einstellt.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
Figur 1: Schematisierter Querschnitt durch eine bevorzugte Ausführungsform eines Sohlenchassis in auseinandergezogener Darstellung.
Figur 2: Schematisiert der Verfahrensschritt zur Einführung einer Struktursohle durch Aussparungen in der Brandsohle.
Figur 3: Schematisiert ein Längsschnitt durch das Sohlenchassis in auseinandergezogener und unmaßstäblicher Darstellung in einer ersten Ausführungsform.
Figur 4: Eine gegenüber Figur 3 abgewandelte, zweite Ausführungsform.

In Hinblick auf die Zeichnungsfiguren wird darauf hingewiesen, dass die Darstellungen grob schematisiert und in auseinandergezogener Darstellung angefertigt wurden, um das Prinzip der Erfindung zu erläutern. In der Realität ist die Brandsohle direkt unterhalb des Zwickeinschlags des Schaftes anliegend und die in den Zwischenraum zwischen der Unterseite des Leistens und der Oberseite der Brandsohle eingeschobene Einlage, bevorzugt eine Struktursohle liegt formschlüssig an der Unterseite des Leistens an und ist im Wesentlichen bündig mit dem Zwickeinschlag. Lediglich der zeichnerischen Vereinfachung wegen wurden die genannten Teile in den Figuren 1 - 4 in auseinandergezogener Darstellung gezeichnet und unter Vernachlässigung der tatsächlich vorhandenen Dimensionen. Beispielsweise ist die Dicke der Einlegesohle 12 relativ dünn dargestellt. Die Einlegesohle 12 kann jedoch eine beträchtliche Dicke im Bereich zwischen 5 mm bis 50 mm aufweisen, die aus zeichnerischen Vereinfachungsgründen nicht dargestellt ist.

Der Schuh 5 in Figur 1 besteht im Wesentlichen aus einem nur teilweise dargestellten Schaft 2, dessen Zwickeinschlag 3 mit einer beispielhaft dargestellten Vernähung 4 mit der Randseite einer Brandsohle 6 verbunden ist. Daraus wird das Sohlenchassis 1 gebildet.

Im Innenraum des Schaftes 2 kann eine Einlegesohle 12 angeordnet sein, die in diesem Ausführungsbeispiel plattenförmig ausgebildet ist.

Die Brandsohle 6 kann aus einem Vliesmaterial oder einem Ledermaterial oder einem anderen flachen, blattförmigen Material bestehen und hat eine Anzahl von Aussparungen 9, welche das Material der Brandsohle 6 durchbrechen und nur noch zwischen den Aussparungen 9 vorhandene Stege 16 übrigbleiben.

Die Brandsohle 6 kann randseitig über nicht näher dargestellte Maßnahmen mit einer Laufsohle 10 verbunden werden. In der allgemeinen Beschreibung wurden die verschiedenen Verbindungsmöglichkeiten angegeben.

Zur Vereinfachung der Schuhfertigung wurde in der technischen Lehre des Anspruches 1 angegeben, dass - bei einem noch formfüllend im Schaft 2 angeordneten Leisten 18 - vorgesehen ist, dass eine Einlage 8, bevorzugt eine federelastische Struktursohle 8a, wie sie in den oben genannten Druckschriften beschrieben ist, durch federelastische Verbiegung in Pfeilrichtung 20 durch eine der Aussparungen 9 hindurchgeschoben wird und sich dabei in Pfeilrichtung 21 in einem Aufnahmeraum 7 einlegt, der zwischen der Bodenseite 19 des Leistens 18 und der Oberseite der Brandsohle 6 gebildet ist.

Damit erfolgt eine besonders einfache Befestigung und Integration der Einlage 8 bevorzugt der Struktursohle 8a im Aufnahmeraum 7, ohne dass es einer gesonderten Festlegung mittels Vernähung oder anderer mechanischer Mittel bedarf, die bei der EP 3 654 795 B1 noch notwendig waren.

Sobald die Einlage 8, bevorzugt die Struktursohle 8a den Aufnahmeraum 7 formfüllend ausgefüllt hat, können die weiteren Verfahrensschritte ausgeführt werden, nämlich zum Beispiel, dass in einem weiteren Verfahrensschritt entweder die Unterseite der Brandsohle 6 mit einem Klebstoff bestrichen wird und darauf eine elastische Laufsohle 10 aufgeklebt wird. Vorteilhaft dabei ist, dass durch die Aufbringung des Klebstoffes der Klebstoff auch durch die Aussparungen 9 an die Unterseite der Einlage 8, bevorzugt der Struktursohle 8a gelangt und diese somit im Aufnahmeraum 7 festlegt.

Es kann jedoch in einer anderen Ausführungsform vorgesehen sein, dass der Klebstoff zwischen der Laufsohle 10 und der Unterseite der Brandsohle 6 so sparsam aufgetragen wird, dass er nicht an die Unterseite der Einlage 8, bevorzugt der Struktursohle 8a gelangt.

In einem davon abweichenden Fertigungsschritt kann es vorgesehen sein, dass die Laufsohle 10 in einem Spritzguss- oder einem Schäum-Vorgang an die Unterseite der Brandsohle 6 angeformt wird, wodurch das aushärtende Material der Laufsohle 10 auch gleichzeitig die Einlage 8, bevorzugt die Struktursohle 8a mit der Brandsohle 6 fest verbindet.

In den Figuren 1 und 2 wurde allgemein die besondere Fertigungsvereinfachung dargestellt, die sich dadurch ergibt, dass die Einlage 8, bevorzugt die Struktursohle 8a durch eine Aussparung 9 in der Brandsohle 6 in den Aufnahmeraum 7 eingeschoben wird, der sich zwischen der Bodenseite 19 des Leistens 8 und der Oberseite der Brandsohle 6 ergibt. Damit besteht erstmals der Vorteil, dass die Brandsohle "nackt" in den Schuhinnenraum hineinragt und lediglich nur noch von oben durch eine geeignete Einlegesohle 12 abgedeckt sein kann.

Dabei wird darauf hingewiesen, dass diese besondere Fertigungsvereinfachung nicht zwangsläufig auf den Belüftungseffekt der Struktursohle 8 in Verbindung mit einer Einlegesohle 12 angewiesen ist. Die Fertigungsvereinfachung nach dem unabhängigen Anspruch 1 und den sich daran anschließenden Unteransprüchen kann demnach auch für ungelochte und/oder nicht-belüftete Einlagen 8 und insbesondere auch für Struktursohlen 8a erfolgen, die lediglich mit ihrer Wellen- oder Rippenstruktur der DE 100 15 240 A1 entsprechen, aber in der hier beschriebenen, erfinderischen Weise in den Aufnahmeraum 7 im Sohlenchassis 1 integriert sind.

In einer Weiterbildung der Erfindung kann es vorgesehen sein, dass durch die besondere Fixierung oder Integration der Struktursohle 8a im Aufnahmeraum 7 ein verbesserter Belüftungseffekt erzielbar ist, der über den Belüftungseffekt nach der eigenen EP 3 654 795 B1 hinausgeht.

Zur Darstellung des Belüftungseffektes ist in Figur 1 zusätzlich vorgesehen, dass in der Struktursohle 8a Belüftungsbohrungen 25 angeordnet sind, die vorteilhaft eine luftschlüssige Verbindung mit zugeordneten Belüftungskanälen 17 einer auf der Rippenstruktur der Struktursohle 8 aufliegenden Einlegesohle 12 haben. Der Belüftungseffekt stellt sich bereits schon dann ein, wenn die Einlegesohle 12 nach Figur 1 plattenförmig ausgebildet ist und lediglich geeignete Belüftungskanäle 17 aufweist.

Zu Steigerung des Belüftungseffekts ist eine Einlegesohle 12 nach Figur 3 vorgesehen, die eine zur Rippenstruktur der Struktursohle 8a komplementäre Rippenstruktur aufweist. In Figur 3 ist dabei vorgesehen, dass die sich an der Bodenseite der Einlegesohle 12 ausbildende Welle 23 gegenläufig zu der direkt gegenüberliegenden unterseitigen Welle 24 der Struktursohle 8a ist, sodass sich großvolumige Kompressionsräume 27, 28 zwischen den einander zugeordneten und zueinander komplementären Teilen 8a, 12 ergeben.

Wenn mit der Fußsohle Druck auf die Rippenstruktur der Einlegesohle 12 ausgeübt wird, verformen sich die Wellen 23 nach unten in die zugeordneten Täler der Wellenstruktur 24 der Struktursohle 8a und es erfolgt damit ein verbesserter Belüftungseffekt, sodass ein komprimierter Luftstrom 29 aus den Belüftungskanälen 17 der Einlegesohle 12 gegen die Fußunterseite des Benutzers herausströmt. In gleicher Weise wird auch die Luft in den unteren Kompressionsräumen 28 zwischen der Unterseite der Struktursohle 8a und der Oberseite der Brandsohle 6 verdichtet und strömt ebenfalls als Luftstrom 29 aus den Belüftungskanälen 17 der Einlegesohle 12 unmittelbar gegen die Unterseite der Fußsohle des Benutzers.

Während in Figur 3 die gegenläufige, komplementäre Anordnung von Wellen 23, 24 dargestellt ist, ist in Figur 4 als weitere Ausführungsform eine gleichläufige Welle 22 einer Rippenstruktur der Einlegesohle 12 im Vergleich zu der dazu komplementären Welle 24 der Struktursohle 8a dargestellt. Es gelten für die gleichen Teile die gleichen Bezugszeichen. Die oberen Kompressionsräume 27 sind dann kleinvolumiger ausgebildet als vergleichsweise die Kompressionsräume 27 in Figur 3.

In beiden Ausführungsformen der Figuren 3 und 4 weist demnach die Einlegesohle 12 obere, schräg verlaufende Rippen 13 auf, die zu der Rippenstruktur der Struktursohle 8 mit ihren Rillen 14 komplementär sind.

### Zeichnungslegende

- 1: Sohlenchassis
- 2: Schaft
- 3: Zurückeinschlag
- 4: Vernähung
- 5: Schuh
- 6: Brandsohle
- 7: Aufnahmeraum
- 8: Einlage
- 8a: Struktursohle
- 9: Aussparung (in 6)
- 10: Laufsohle
- 11:
- 12: Einlegesohle
- 13: Rille oben
- 14: Rille unten
- 15:
- 16: Stege (von 6)
- 17: Belüftungskanal (in 12)
- 18: Leisten
- 19: Bodenseite (von 18)
- 20: Pfeilrichtung
- 21: Pfeilrichtung
- 22: Welle (gleichläufig) von 12
- 23: Welle (gegenläufig) von 1
- 24: Welle (von 8)
- 25: Belüftungsbohrung (in 8)
- 26:
- 27: Kompressionsraum (oben)
- 28: Kompressionsraum (unten)
- 29: Luftstrom

## Patentansprüche

1. Verfahren zur Herstellung eines Schuhs (5) mit einem Sohlenchassis (1), das mindestens aus einer Brandsohle (6) besteht, die nach unten hin durch eine Laufsohle (10) abgedeckt ist, wobei in einem ersten Verfahrensschritt der um einen Leisten (18) gezogene Schaft (2) mit seinem randseitigen Zwickeinschlag (3) mit der Brandsohle (6) verbunden wird, **dadurch gekennzeichnet, dass** in einem zweiten Verfahrensschritt eine blattförmige und biegbare Einlage (8) durch Aussparungen (9) in der Brandsohle (6) in einen Aufnahmeraum (7) gesteckt wird, der zwischen der Bodenseite des Leistens (18) und der Oberseite der Brandsohle (6) gebildet ist,
und dass in einem dritten Verfahrensschritt die Laufsohle (10) an der Bodenseite der Brandsohle (6) befestigt wird.

2. Verfahren nach Anspruch 1, **dadurch gekennzeichnet, dass** im zweiten Verfahrensschritt die Einlage (8, 8a) mittels elastischer Verformung durch die Aussparungen (9) der Brandsohle (6) hindurchgeführt wird und sich danach an der Unterseite des Leistens (18) anlegt.

3. Verfahren nach Anspruch 1 oder 2, **dadurch gekennzeichnet, dass** der Leisten (18) entweder nach dem zweiten oder dem dritten Verfahrensschritt entfernt wird.

4. Verfahren nach einem der Ansprüche 1 bis 3, **dadurch gekennzeichnet, dass** die Verbindung zwischen Schaft (2) und Brandsohle (6) im Zwickeinschlag (3) durch Vernähung mit einer Zickzacknaht (strobeln) erfolgt.

5. Verfahren nach einem der Ansprüche 1 bis 4, **dadurch gekennzeichnet, dass** die Verbindung zwischen Schaft (2) und Brandsohle (6) im Zwickeinschlag (3) geklebt (klebegezwickt) oder flexibel genäht, durchgenäht oder rahmengenäht wird.

6. Verfahren nach einem der Ansprüche 1 bis 5, **dadurch gekennzeichnet, dass** die Laufsohle (10) an die Brandsohle (6) durch Verkleben befestigt wird oder dass die Laufsohle (10) an die Brandsohle (6) angeschäumt oder angespritzt wird.

7. Schuh (5) mit einem Sohlenchassis (1), das mindestens aus einer Brandsohle (6) besteht, die nach unten hin durch eine Laufsohle (10) abgedeckt, **dadurch gekennzeichnet, dass** in der Brandsohle (6) geeignet große Aussparungen (9) für die Einführung einer blattförmigen, biegbaren Einlage (8, 8a) angeordnet sind.

8. Belüfteter Schuh (5) mit einem Sohlenchassis (1), das mindestens aus einer Brandsohle (6) besteht, die nach unten hin durch eine Laufsohle (10) abgedeckt ist und auf deren Oberseite eine federelastische Struktursohle (8) mit einer im Längsschnitt wellenförmigen Rillenstruktur angeordnet ist, wobei der um einen Leisten (18) gezogene Schaft (2) mit seinem randseitigen Zwickeinschlag (3) mit der Brandsohle (6) verbunden ist, und in der Struktursohle (8) ein oder mehrere Belüftungsbohrungen (25) angeordnet sind, die luftschlüssig mit zugeordneten Belüftungskanälen (17) einer Einlegesohle (12) verbunden sind, **dadurch gekennzeichnet, dass** auch die Einlegesohle (12) eine im Längsschnitt wellenförmige Rillenstruktur aufweist, die komplementär, nämlich einander ergänzend, zur Rillenstruktur der Struktursohle (8) ist.

9. Belüfteter Schuh (5) nach Anspruch 8, **dadurch gekennzeichnet, dass** die Wellenform (24) der Rillenstruktur der Struktursohle (8) gegenläufig zur Wellenform (23) der Einlegesohle (12) ist, Figur 3.

10. Belüfteter Schuh (5) nach Anspruch 8, **dadurch gekennzeichnet, dass** die Wellenform (24) der Rillenstruktur der Struktursohle (8) gleichläufig zur Wellenform (22) der Einlegesohle (12) ist, Figur 4.

11. Schuh (5) nach einem der Ansprüche 7 bis 10, **dadurch gekennzeichnet, dass** der Umriß der biegbaren, blattförmigen Einlage (8, 8a) dem Fußumriß des Trägers entspricht.
